# EUROPÄISCHE PATENTSCHRIFT

(11) **EP 3 751 082 B1**
(45) Veröffentlichungstag und Bekanntmachung des Hinweises auf die Patenterteilung: **18.08.2021**
(21) Anmeldenummer: 20165042.1
(22) Anmeldetag: 23.03.2020
(51) Int. Cl.: E05D 15/08, E05D 15/06

(54) **FÜHRUNGSVORRICHTUNG FÜR EINE SCHIEBETÜR MIT ZWEI IN PARALLELEN EBENEN SCHIEBBAREN TÜRFLÜGELN**
GUIDING DEVICE FOR A SLIDING DOOR WITH TWO SLIDING DOOR WINGS IN PARALLEL LEVELS
DISPOSITIF DE GUIDAGE POUR UNE PORTE COULISSANTE COMPRENANT DEUX BATTANTS PLATS COULISSANTS PARALLELES

(30) Priorität: 12.06.2019 DE 202019103293 U
(43) Veröffentlichungstag der Anmeldung: 16.12.2020
(73) Patentinhaber: Häfele SE & Co KG, 72202 Nagold (DE)
(72) Erfinder: WALZ, Rüdiger, 72149 Neustetten (DE)
(74) Vertreter: Kohler Schmid Möbus Patentanwälte

(56) Entgegenhaltungen:
- EP-A1- 2 625 362
- DE-A1-102015 112 004

## Beschreibung

Die Erfindung betrifft eine Führungsvorrichtung für eine Schiebetür mit mindestens zwei in parallelen Ebenen schiebbaren Türflügeln, umfassend einen U-förmigen, ersten Führungsbeschlag zur Befestigung an einem innenlaufenden Türflügel und/oder einen U-förmigen, zweiten Führungsbeschlag zur Befestigung an einem außenlaufenden Türflügel, sowie auch eine Schiebetür mit zwei in parallelen Ebenen schiebbaren Türflügeln und mit einer solchen Führungsvorrichtung.

Eine derartige Führungsvorrichtung ist beispielsweise durch die DE 20 2014 104 927 bekannt geworden.

Bei der Türmontage kommt es durchaus vor, dass vor dem Einhängen des Türflügels dieser kurz auf den Fußboden abgestellt wird. Bei den Türflügeln standen bisher Metall-Führungsgleiter unten hervor und mussten somit das ganze Türgewicht beim Abstellen des Türflügels auf den Fußboden tragen. Bei hohen Türgewichten konnte es daher passieren, dass sich die Führungsgleiter verbogen bzw. die Befestigungsschrauben aus dem Türflügel herausgerissen wurden.

DE 10 2015 112004 A1 offenbart eine Führungsanordnung für eine Schiebetür umfassend ein an einer Schiebetür montierbares U-förmiges Führungsmittel, das in einer montierten Position entlang einer Führungsschiene verfahrbar ist. Das Führungsmittel ist von einer Montageposition, in der es außer Eingriff mit der Führungsschiene ist, in die montierte Position bewegbar, wobei das Führungsmittel aus der Montageposition in eine Ausweichposition bewegbar ist, in der das Führungsmittel vollständig oberhalb einer Unterseite der Schiebetür angeordnet ist.

Aus der WO 2012/045510 A1 ist eine Schiebetür-Rollenführung mit einer an einem Halter schwenkbar befestigten Führungsrolle bekannt. Die Führungsrolle ist an einem mit dem Halter verbundenen Hebelsystem gelagert, das in einer funktionalen Endstellung federbelastet und/oder formschlüssig gehalten ist.

Der vorliegenden Erfindung liegt die Aufgabe zugrunde, eine verbesserte Führungsvorrichtung anzugeben. Insbesondere soll verhindert werden, dass beim Abstellen eines Türflügels auf den Fußboden die Führungsgleiter verbogen werden.

Diese Aufgabe wird durch eine Führungsvorrichtung mit den Merkmalen des Anspruchs 1 gelöst. Die abhängigen Ansprüche betreffen vorteilhafte Weiterbildungen der erfindungsgemäßen Führungsvorrichtung. Vorzugsweise sind der erste Führungsbeschlag und/oder der zweite Führungsbeschlag aus Kunststoff gebildet.

Die beiden Führungsbeschläge haben insbesondere die folgenden Vorteile:
- Die Führungsbeschläge können aus Metall oder, was bevorzugt ist, ein Spritzgussteil aus Kunststoff sein. Im letzteren Fall sind keine Nacharbeiten erforderlich.
- Die Führungsbeschläge können von Hand, d.h. werkzeuglos, am Türflügel vormontiert werden.
- Die Führungsbeschläge sind in ihrer Entriegelungsposition schwenkbar gelagert, d.h. keine nach unten überstehenden Teile bei der Türflügel-Montage.
- schnelle und einfache Verriegelung der Türflügel mittels der Führungsbeschläge in einer vor- oder untergebauten, unteren Führungsschiene.
- Die Führungsbeschläge sind in bestehende vorgebaute und untergebaute Führungsschienen einsetzbar.
- keine Änderung der Sockelkonstruktionen / Korpus notwendig.

Die Erfindung betrifft auch eine Schiebetür mit mindestens zwei in parallelen Ebenen schiebbaren Türflügeln und mit einer wie oben ausgebildeten Führungsvorrichtung, wobei der erste Führungsbeschlag an der Innenseite eines innenlaufenden Türflügels und der zweite Führungsbeschlag an der Innenseite eines außenlaufenden Türflügels befestigt ist.

Weitere Vorteile der Erfindung ergeben sich aus der Beschreibung, den Ansprüchen und der Zeichnung. Die gezeigten und beschriebenen Ausführungsformen sind nicht als abschließende Aufzählung zu verstehen, sondern haben vielmehr beispielhaften Charakter für die Schilderung der Erfindung.

Es zeigen:
- Fign. 1a, 1b: einen erfindungsgemäßen ersten Führungsbeschlag für einen innenlaufenden Türflügel in einer perspektivischen Ansicht (Fig. 1a) und im montierten Zustand an einem innenlaufenden Türflügel (Fig. 1b);
- Fign. 2a-2e: die einzelnen Montageschritte zum Befestigen des ersten Führungsbeschlags an dem innenlaufenden Türflügel;
- Fign. 3a, 3b: einen erfindungsgemäßen zweiten Führungsbeschlag für einen außenlaufenden Türflügel in einer perspektivischen Ansicht (Fig. 3a) und im montierten Zustand an einem außenlaufenden Türflügel (Fig. 3b);
- Fign. 4a-4f: die einzelnen Montageschritte zum Befestigen des zweiten Führungsbeschlags an dem außenlaufenden Türflügel;
- Fig. 5: das Wegschwenken des zweiten Führungsbeschlags beim Aufsetzen des außenlaufenden Türflügels auf den Fußboden;
- Fig. 6: eine zweite Ausführungsform eines erfindungsgemäßen zweiten Führungsbeschlags für einen außenlaufenden Türflügel in einer perspektivischen Ansicht; und
- Fig. 7a-7e: die einzelnen Montageschritte zum Befestigen des in Fig. 6 gezeigten, zweiten Führungsbeschlags an dem außenlaufenden Türflügel.

Der in **Fign. 1a, 1b** gezeigte erste Führungsbeschlag (Führungsgleiter) **10** ist einteilig, z.B. aus Kunststoff, ausgebildet und dient zum Führen des unteren Endes eines innenlaufenden Türflügels **1** in einer nach unten offenen, vorderen Führungsbahn **5** einer horizontalen, unteren Führungsschiene **3,** die unten an einem Schrankkorpus **4** befestigt ist. Die Führungsschiene 3 kann beispielsweise am Sockel des Schrankkorpus 4 vorgebaut oder unten an einem Sockelabsatz untergebaut sein.

Der erste Führungsbeschlag 10 ist U-förmig ausgebildet und umfasst einen Mittelschenkel **11a**, einen längeren Seitenschenkel **11b** und einen kürzeren Seitenschenkel **11c** mit integrierter Gleiterkappe. Der längere Seitenschenkel 11b weist einen T-förmigen Führungsschlitz **12** und an der einen Stirnseite eine randseitig offene Rastaufnahme **13** auf. Der Führungsschlitz 12 weist einen etwa parallel zum Mittelschenkel 11a verlaufenden Längsschlitz **14** auf, dessen zur Rastaufnahme 13 hin gerichtetes Ende als ein Schlüsselloch **15** ausgebildet ist. Die Rastaufnahme 13 kann, wie gezeigt, in der Verlängerung des Längsschlitzes 14 liegen. Am anderen Ende mündet der Längsschlitz 14 in einen Querschlitz **17,** der einen fort vom Mittelschenkel 11a hin gerichteten, oberen Querschlitzabschnitt **17a** und einen zum Mittelschenkel 11a hin gerichteten, unteren Querschlitzabschnitt **17b** aufweist. Der untere Querschlitzabschnitt 17b hat an seinem unteren Ende eine Rastaufnahme **18.** Der Querschlitz 17 ist kreisbogenförmig mit der Rastaufnahme 13 als Kreismittelpunkt ausgebildet.

Nachfolgend werden die einzelnen Montageschritte zum Befestigen des ersten Führungsbeschlags 10 an dem innenlaufenden Türflügel 1 beschrieben. In **Fig. 2a** werden zwei Schrauben **19a, 19b** mit Anlagebund in innenseitige Bohrungen des innenlaufenden Türflügels 1, welche auf gleicher Höhe am unteren Türende vorgesehen sind, eingedreht, bis der Anlagebund an der Innenseite anliegt.

Anschließend wird der erste Führungsbeschlag 10 mit seinem Schlüsselloch 15 auf die linke Schraube 19a aufgesteckt **(****Fig. 2b****).**
Dann wird der erste Führungsbeschlag 10 in Richtung hin zur rechten Schraube 19b geschoben, bis die rechte Schraube 19b in der randseitig offenen Rastaufnahme 13 verrastet und die linke Schraube 19a durch die Engstelle 16 hindurch in den Querschlitz 17 eingetreten ist **(****Fig. 2c****).** Der erste Führungsbeschlag 10 ist nun um die linke Schraube 19a verschwenkbar gelagert, während gleichzeitig der kreisbogenförmige Querschlitz 17 auf der linken Schraube 19a geführt ist.
In **Fig. 2d** ist der erste Führungsbeschlag 10 schwerkraftbedingt nach unten in seine Entriegelungsposition verschwenkt, in der die rechte Schraube 19a am oberen Ende des oberen Querschlitzabschnitts 17a anliegt. In der Entriegelungsposition kann der innenlaufende Türflügel 1 in eine horizontale, obere Führungsschiene (nicht gezeigt) des Schrankkorpus 4 eingehängt und aus der oberen Führungsschiene ausgehängt werden, d.h., bei eingehängtem innenlaufendem Türflügel 1 greift der kürzere Seitenschenkel 11c mit der Gleiterkappe nicht in die vordere Führungsbahn 5 ein.
Bei eingehängtem innenlaufendem Türflügel 1 wird der erste Führungsbeschlag 10 dann nach oben bis in seine waagerechte Endposition hochgeschwenkt, in der die Schraube 19a am unteren Ende des unteren Querschlitzes 17b in der Rastaufnahme 18 verrastet ist **(****Fig. 2e****).** In dieser Endposition greift der kürzere Seitenschenkel 11c mit der Gleiterkappe in die vordere Führungsbahn 5 ein, so dass der innenlaufende Türflügel 1 in der vorderen Führungsbahn 5 geführt ist und nicht aus der oberen Führungsschiene ausgehängt werden kann.

Der in **Fign. 3a, 3b** gezeigte zweite Führungsbeschlag **20** (Führungsgleiter) ist einteilig, z.B. aus Kunststoff, ausgebildet und dient zum Führen des unteren Endes eines außenlaufenden Türflügels **2** in einer nach unten offenen, hinteren Führungsbahn **6** der horizontalen Führungsschiene 3.

Der Führungsbeschlag 20 ist U-förmig ausgebildet und umfasst einen Mittelschenkel **21a**, einen längeren Seitenschenkel **21b** und einen kürzeren Seitenschenkel **21c** mit integrierter Gleiterkappe. Der längere Seitenschenkel 21b weist einen F-förmigen Führungsschlitz **22** und an der einen Stirnseite eine randseitig offene Rastaufnahme **23** auf. Der Führungsschlitz 22 weist einen etwa parallel zum Mittelschenkel 21a verlaufenden, unteren Längsschlitz **24** auf, dessen zur Rastaufnahme 23 hin gerichtetes Ende als ein Schlüsselloch **25** ausgebildet ist. Am anderen Ende mündet der untere Längsschlitz 24 in einen fort vom Mittelschenkel 11a führenden Querschlitz **26,** von dem auf der Höhe der Rastaufnahme 23 ein weiterer, etwa parallel zum Mittelschenkel 21a verlaufender, oberer Längsschlitz **27** mit einer Rastaufnahme **28** abgeht. Durch den oberen Längsschlitz 27 ist der Querschlitz 26 in einen oberen und einen unteren Querschlitzabschnitt **26a, 26b** unterteilt. Die Rastaufnahme 23 kann, wie gezeigt, in der Verlängerung des oberen Längsschlitzes 27 liegen. Der Querschlitz 26 ist kreisbogenförmig mit der Rastaufnahme 23 als Kreismittelpunkt ausgebildet.

Nachfolgend werden die einzelnen Montageschritte zum Befestigen des zweiten Führungsbeschlags 20 an dem außenlaufenden Türflügel 2 beschrieben.
In **Fig. 4a** werden zwei Schrauben **29a, 29b** mit Anlagebund in innenseitige Bohrungen des außenlaufenden Türflügels 2, welche auf gleicher Höhe am unteren Türende vorgesehen sind, eingedreht, bis der Anlagebund an der Innenseite anliegt.
Anschließend wird der zweite Führungsbeschlag 20 mit seinem Schlüsselloch 25 auf die rechte Schraube 29b aufgesteckt **(****Fig. 4b****).**
Dann wird der zweite Führungsbeschlag 20 in Richtung hin zur linken Schraube 29a geschoben, bis die linke Schraube 29a in der randseitig offenen Rastaufnahme 23 verrastet und die rechte Schraube 29b in den Querschlitz 26 eingetreten ist **(****Fig. 4c****).** Der zweite Führungsbeschlag 20 ist nun um die linke Schraube 29a verschwenkbar gelagert, während gleichzeitig der kreisbogenförmige Querschlitz 26 auf der rechten Schraube 29b geführt ist.
In **Fig. 4d** ist der zweite Führungsbeschlag 20 schwerkraftbedingt nach unten in seine Entriegelungsposition verschwenkt, in der die Schraube 29b am oberen Ende des oberen Querschlitzabschnitts 26a anliegt. In der Entriegelungsposition kann der außenlaufende Türflügel 2 in eine horizontale, obere Führungsschiene (nicht gezeigt) des Schrankkorpus 4 eingehängt und aus der oberen Führungsschiene ausgehängt werden, d.h., bei eingehängtem außenlaufendem Türflügel 2 greift der kürzere Seitenschenkel 21c mit der Gleiterkappe nicht in die hintere Führungsbahn 6 ein.

Bei eingehängtem außenlaufendem Türflügel 2 wird der zweite Führungsbeschlag 20 dann nach oben bis in seine waagerechte Position auf Höhe des oberen Längsschlitzes 27 hochgeschwenkt **(****Fig. 4e**).
Abschließend wird der zweite Führungsbeschlag 20 in Richtung hin zur rechten Schraube 29b in seine waagerechte Endposition geschoben, in der die linke Schraube 29a weiter in die Rastaufnahme 23 eingeschoben und die rechte Schraube 29b in dem oberen Längsschlitz 27 in der Rastaufnahme 28 verrastet ist **(****Fig. 4f**). In dieser Endposition greift der kürzere Seitenschenkel 21c mit der Gleiterkappe in die hintere Führungsbahn 6 ein, so dass der außenlaufende Türflügel 2 in der hinteren Führungsbahn 6 geführt ist und nicht aus der oberen Führungsschiene ausgehängt werden kann.

Der innenlaufende Türflügel 1 und der außenlaufende Türflügel 2 sind in parallelen Ebenen schiebbar und bilden zusammen eine zweiflügelige Schiebetür aus.

Bei der Türmontage kommt es durchaus vor, dass vor dem Einhängen des Türflügels dieser kurz auf den Fußboden abgestellt werden. Der erste Führungsbeschlag 10 und der zweite Führungsbeschlag 20 stehen in ihren Entriegelungspositionen jeweils über die Unterkante des innen- bzw. außenlaufenden Türflügels 1, 2 nach unten über. Beim Absetzen des innenlaufenden Türflügels 1 auf den Fußboden 30 schwenkt der erste Führungsbeschlag 10, wie in **Fig. 5a** gezeigt ist, bis zur Unterkante des innenlaufenden Türflügels 1, 2 hoch, wobei sich die Schraube 19a im unteren Querschlitzabschnitt 17b befindet. Beim Absetzen des außenlaufenden Türflügels 2 auf den Fußboden 30 schwenkt der zweite Führungsbeschlag 20, wie in **Fig. 5b** gezeigt ist, bis zur Unterkante des außenlaufenden Türflügels 2 hoch, wobei sich die Schraube 29a im unteren Querschlitzabschnitt 26b befindet.

Vom zweiten Führungsbeschlag 20 der Fig. 3a unterscheidet sich der in **Fig. 6** gezeigte, zweite Führungsbeschlag **20'** lediglich durch einen modifizierten Führungsschlitz **22'.** Der Führungsschlitz 22' ist L-förmig mit einem etwa parallel zum Mittelschenkel 21a verlaufenden Längsschlitz 24, dessen zur Rastaufnahme 23 hin gerichtetes Ende als ein Schlüsselloch 25 ausgebildet ist. Am anderen Ende mündet der Längsschlitz 24 in den Querschlitz 26, der auf halber Höhe eine Rastaufnahme **28'** aufweist. Durch die Rastaufnahme 28' ist der Querschlitz 26 in den oberen und den unteren Querschlitzabschnitt 26a, 26b unterteilt. Der Querschlitz 26 ist kreisbogenförmig mit der Rastaufnahme 23 als Kreismittelpunkt ausgebildet.

Nachfolgend werden die einzelnen Montageschritte zum Befestigen des zweiten Führungsbeschlags 20' an dem außenlaufenden Türflügel 2 beschrieben.
In **Fig. 7a** werden zwei Schrauben 29a, 29b mit Anlagebund in innenseitige Bohrungen des außenlaufenden Türflügels 2, welche auf gleicher Höhe am unteren Türende vorgesehen sind, eingedreht, bis der Anlagebund an der Innenseite anliegt.
Anschließend wird der zweite Führungsbeschlag 20' mit seinem Schlüsselloch 25 auf die rechte Schraube 29b aufgesteckt **(****Fig. 7b****).**
Dann wird der zweite Führungsbeschlag 20' in Richtung hin zur linken Schraube 29a geschoben, bis die linke Schraube 29a in der randseitig offenen Rastaufnahme 23 verrastet und die rechte Schraube 29b in den Querschlitz 26 eingetreten ist **(****Fig. 7c****).** Der zweite Führungsbeschlag 20' ist nun um die linke Schraube 29a verschwenkbar gelagert, während gleichzeitig der kreisbogenförmige Querschlitz 26 auf der rechten Schraube 29b geführt ist.
In **Fig. 7d** ist der zweite Führungsbeschlag 20' vom Bediener nach unten in seine Entriegelungsposition verschwenkt, in der die rechte Schraube 29b über die Rastaufnahme 28' hinweg geschwenkt und schwerkraftbedingt am oberen Ende des oberen Querschlitzabschnitts 26a anliegt. In der Entriegelungsposition kann der außenlaufende Türflügel 2 in eine horizontale, obere Führungsschiene (nicht gezeigt) des Schrankkorpus 4 eingehängt und aus der oberen Führungsschiene ausgehängt werden, d.h., bei eingehängtem außenlaufendem Türflügel 2 greift der kürzere Seitenschenkel 21c mit der Gleiterkappe nicht in die hintere Führungsbahn 6 ein.
Bei eingehängtem außenlaufendem Türflügel 2 wird der zweite Führungsbeschlag 20' dann nach oben in seine waagerechte Endposition hochgeschwenkt, in der die rechte Schraube 29b in der Rastaufnahme 28' verrastet ist **(****Fig. 7e****).** In dieser Endposition greift der kürzere Seitenschenkel 21c mit der Gleiterkappe in die hintere Führungsbahn 6 ein, so dass der außenlaufende Türflügel 2 in der hinteren Führungsbahn 6 geführt ist und nicht aus der oberen Führungsschiene ausgehängt werden kann.

Bei den gezeigten Führungsbeschlägen 10, 20, 20' bildet einerseits die Rastaufnahme 13, 23 die Schwenkachse des Führungsbeschlags und andererseits der kreisbogenförmige Querschlitz 17, 26 eine Zwangsführung mit der Rastaufnahme 13, 23 als Kreismittelpunkt. Für eine Bewegung des Führungsbeschlags 10, 20, 20' zwischen der unteren Entriegelungsposition und einer der Endposition ist eine solche doppelte Festlegung des Führungsbeschlags durch die Schwenkachse und die spielfreie, kreisförmige Zwangsführung nicht erforderlich. Bei nicht gezeigten Ausführungsformen kann daher im Fall einer spielfreien, bogenförmigen Zwangsführung die Schraube 19a, 29a in der Aufnahme 13, 23 auch mit Spiel, z.B. in einem Langloch, angeordnet sein und im Fall einer spielfreien Rastaufnahme 13, 23 die Schraube 19b, 29b in der Führung mit Spiel angeordnet sein.

## Patentansprüche

1. Führungsvorrichtung für eine Schiebetür mit mindestens zwei in parallelen Ebenen schiebbaren Türflügeln (1, 2), umfassend
einen U-förmigen, ersten Führungsbeschlag (10) zur Befestigung an einem innenlaufenden Türflügel (1), der einen Mittelschenkel (11a), einen zur Befestigung an dem innenlaufenden Türflügel (1) vorgesehenen, längeren Seitenschenkel (11b) mit einem T-förmigen Führungsschlitz (12) und mit einer randseitig offenen Aufnahme (13) an der einen Stirnseite sowie einen zur Führung des innenlaufenden Türflügels (1) vorgesehenen, kürzeren Seitenschenkel (11c) aufweist, wobei der Führungsschlitz (12) ein Schlüsselloch (15) und einen etwa parallel zum Mittelschenkel (11a) verlaufenden Längsschlitz (14) aufweist, der an seinem der Aufnahme (13) abgewandten Ende in einen Querschlitz (17) mündet, welcher einen fort vom Mittelschenkel (11a) hin gerichteten, ersten Querschlitzabschnitt (17a) und einen zum Mittelschenkel (11a) hin gerichteten, zweiten Querschlitzabschnitt (17b) mit einer endseitigen Rastaufnahme (18) aufweist, und/oder
einen U-förmigen, zweiten Führungsbeschlag (20; 20') zur Befestigung an einem außenlaufenden Türflügel (2), der einen Mittelschenkel (21a), einen zur Befestigung an dem außenlaufenden Türflügel (2) vorgesehenen, längeren Seitenschenkel (21b) mit einem L-förmigen Führungsschlitz (22; 22') und mit einer randseitig offenen Aufnahme (23) an der einen Stirnseite sowie einen zur Führung des außenlaufenden Türflügels (2) vorgesehenen, kürzeren Seitenschenkel (21c) aufweist, wobei der Führungsschlitz (22; 22') ein Schlüsselloch (25) sowie mindestens einen etwa parallel zum Mittelschenkel (21a) verlaufenden Längsschlitz (24) und einen Querschlitz (26) aufweist, in den der Längsschlitz (24) an seinem der Aufnahme (23) abgewandten Ende mündet und der sich fort vom Mittelschenkel (21a) erstreckt und eine Rastaufnahme (28; 28') aufweist.

2. Führungsvorrichtung nach Anspruch 1, **dadurch gekennzeichnet, dass** beim ersten Führungsbeschlag (10) das Schlüsselloch (15) an dem zur Aufnahme (13) hin gerichteten Ende des Längsschlitzes (14) angeordnet ist.

3. Führungsvorrichtung nach Anspruch 1 oder 2, **dadurch gekennzeichnet, dass** beim ersten Führungsbeschlag (10) die Aufnahme (13) in der Verlängerung des Längsschlitzes (14) angeordnet ist.

4. Führungsvorrichtung nach einem der vorhergehenden Ansprüche, **dadurch gekennzeichnet, dass** beim ersten Führungsbeschlag (10) der Querschlitz (17) als eine spielfreie, bogenförmige Zwangsführung für eine Schraube (19b) ausgebildet ist, wobei bevorzugt die Aussparung (13) als eine spielfreie Rastaufnahme für eine Schraube (19a) oder als eine nicht spielfreie Aussparung für die Schraube (19a) ausgebildet ist.

5. Führungsvorrichtung nach einem der Ansprüche 1 bis 3, **dadurch gekennzeichnet, dass** beim ersten Führungsbeschlag (10) die Aussparung (13) als eine spielfreie Rastaufnahme für eine Schraube (19a) ausgebildet ist.

6. Führungsvorrichtung nach Anspruch 5, **dadurch gekennzeichnet, dass** der Querschlitz (17) als eine spielfreie, bogenförmige Zwangsführung für eine Schraube (19b) oder als eine nicht spielfreie Führung für die Schraube (19b) ausgebildet ist.

7. Führungsvorrichtung nach einem der vorhergehenden Ansprüche, **dadurch gekennzeichnet, dass** beim zweiten Führungsbeschlag (20; 20') das Schlüsselloch (25) an dem zur Aufnahme (23) hin gerichteten Ende des Längsschlitzes (24) angeordnet ist.

8. Führungsvorrichtung nach einem der vorhergehenden Ansprüche, **dadurch gekennzeichnet, dass** beim zweiten Führungsbeschlag (20; 20') der Querschlitz (26) als eine spielfreie, bogenförmige Zwangsführung für eine Schraube (29b) ausgebildet ist, wobei bevorzugt die Aussparung (23) als eine spielfreie Rastaufnahme für eine Schraube (29a) oder als eine nicht spielfreie Aussparung für die Schraube (29a) ausgebildet ist.

9. Führungsvorrichtung nach einem der Ansprüche 1 bis 7, **dadurch gekennzeichnet, dass** beim zweiten Führungsbeschlag (20; 20') die Aussparung (23) als eine spielfreie Rastaufnahme für eine Schraube (29a) ausgebildet ist, wobei bevorzugt der Querschlitz (26) als eine spielfreie, bogenförmige Zwangsführung für eine Schraube (29b) oder als eine nicht spielfreie Führung für die Schraube (29b) ausgebildet ist.

10. Führungsvorrichtung nach einem der vorhergehenden Ansprüche, **dadurch gekennzeichnet, dass** beim zweiten Führungsbeschlag (20') die Rastaufnahme (28') durch eine Engstelle des Querschlitzes (26) gebildet ist.

11. Führungsvorrichtung nach einem der Ansprüche 1 bis 9, **dadurch gekennzeichnet, dass** beim zweiten Führungsbeschlag (20) die Rastaufnahme (28) in einem etwa parallel zum Mittelschenkel (21a) verlaufenden, zweiten Längsschlitz (27) angeordnet ist, der an seinem der Aufnahme (23) abgewandten Ende in den Querschlitz (26) mündet, wobei bevorzugt beim zweiten Führungsbeschlag (20) die Aufnahme (23) in der Verlängerung des zweiten Längsschlitzes (27) angeordnet ist.

12. Schiebetür mit mindestens zwei in parallelen Ebenen schiebbaren Türflügeln (1, 2) und mit einer Führungsvorrichtung nach einem der vorhergehenden Ansprüchen, wobei der erste Führungsbeschlag (10) an der Innenseite eines innenlaufenden Türflügels (1) und der zweite Führungsbeschlag (20; 20') an der Innenseite eines außenlaufenden Türflügels (2) befestigt ist.

13. Schiebetür nach Anspruch 12, **dadurch gekennzeichnet, dass** die Innenseite des innenlaufenden Türflügels (1) auf gleicher Höhe eine erste Schraube (19a), die in der Aufnahme (13) des ersten Führungsbeschlags (10) angeordnet, insbesondere verrastet ist, und eine zweite Schraube (19b), auf der der erste Führungsbeschlag (10) mit seinem Querschlitz (17) zwischen einer unteren Entriegelungsposition und einer oberen Endposition bewegbar, insbesondere verschwenkbar geführt ist, aufweist.

14. Schiebetür nach Anspruch 12 oder 13, **dadurch gekennzeichnet, dass** die Innenseite des außenlaufenden Türflügels (2) auf gleicher Höhe eine erste Schraube (29a), die in der Aufnahme (23) des zweiten Führungsbeschlags (20; 20') angeordnet, insbesondere verrastet ist, und eine zweite Schraube (29b), auf der der zweite Führungsbeschlag (20) mit seinem Querschlitz (26) zwischen einer unteren Entriegelungsposition und einer oberen Endposition bewegbar, insbesondere verschwenkbar geführt ist, aufweist.

15. Schiebetür nach einem der Ansprüche 12 bis 14, **dadurch gekennzeichnet, dass** die Führungsbeschläge (10, 20; 20') in ihrer verrasteten Endstellung parallel zur Unterkante der Türflügel (1, 2) ausgerichtet sind.

## Claims

1. Guiding device for a sliding door with at least two door leaves (1, 2) which can be slid in parallel planes, comprising:
a U-shaped first guide fitting (10) for fastening to an inside-running door leaf (1), which comprises a central leg (11a), a longer side leg (11b) provided for fastening to the inside-running door leaf (1) and having a T-shaped guide slot (12) anda receptacle (13) that is open at the edge on one end face, and a shorter side leg (11c) that is provided for guiding the inside-running door leaf (1), wherein the guide slot (12) comprises a keyhole (15) and a longitudinal slot (14) that extends approximately parallel to the central leg (11a) and opens at its end facing away from the receptacle (13) into a transverse slot (17) that has a first transverse slot section (17a) directed away from the central leg (11a) and a second transverse slot section (17b) directed towards the central leg (11a) with a latching receptacle (18) on the end side and/or
a U-shaped second guide fitting (20; 20') for fastening to an outside-running door leaf (2), which comprises a central leg (21a), a longer side leg (21b) provided for fastening to the outside-running door leaf (2), with an L-shaped guide slot (22; 22') and a receptacle (23) which is open at the edge on one end face and a shorter side leg (21c) provided for guiding the outside-running door leaf (2), wherein the guide slot (22; 22') comprises a keyhole (25) and at least one longitudinal slot (24) that extends approximately parallel to the central leg (21a) and a transverse slot (26) into which the longitudinal slot (24) opens at its end facing away from the receptacle (23) and which extends away from the central leg (21a) and comprises a latching receptacle (28; 28').

2. Guiding device according to claim 1, **characterized in that** the keyhole (15) of the first guide fitting (10) is arranged at the end of the longitudinal slot (14) directed towards the receptacle (13).

3. Guiding device according to claim 1 or 2, **characterized in that** the receptacle (13) of the first guide fitting (10) is arranged in the extension of the longitudinal slot (14).

4. Guiding device according to any one of the preceding claims, **characterized in that** the transverse slot (17) of the first guide fitting (10) is designed as a play-free arc-shaped forced guidance for a screw (19b), wherein the recess (13) is preferably designed as a play-free latching receptacle for a screw (19a) or as a non-play-free recess for the screw (19a).

5. Guiding device according to any one of the claims 1 to 3, **characterized in that** the recess (13) of the first guide fitting (10) is designed as a play-free latching receptacle for a screw (19a).

6. Guiding device according to claim 5, **characterized in that** the transverse slot (17) is designed as a play-free arc-shaped forced guidance for a screw (19b) or as a non-play-free guidance for the screw (19b).

7. Guiding device according to any one of the preceding claims, **characterized in that** the keyhole (25) of the second guide fitting (20; 20') is arranged at the end of the longitudinal slot (24) directed towards the receptacle (23).

8. Guiding device according to any one of the preceding claims, **characterized in that** the transverse slot (26) of the second guide fitting (20; 20') is designed as a play-free arc-shaped forced guidance for a screw (29b), wherein the recess (23) is preferably designed as a play-free latching receptacle for a screw (29a) or as a non-play-free recess for the screw (29a).

9. Guiding device according to any one of the claims 1 to 7, **characterized in that** the recess (23) of the second guide fitting (20; 20') is designed as a play-free latching receptacle for a screw (29a), wherein the transverse slot (26) is preferably designed as a play-free arc-shaped forced guidance for a screw (29b) or as a non-play-free guidance for the screw (29b).

10. Guiding device according to any one of the preceding claims, **characterized in that** the latching receptacle (28') of the second guide fitting (20') is formed by a narrowing of the transverse slot (26).

11. Guiding device according to any one of the claims 1 to 9, **characterized in that** the latching receptacle (28) of the second guide fitting (20) is arranged in a second longitudinal slot (27) that extends approximately parallel to the central leg (21a) and opens into the transverse slot (26) at its end facing away from the receptacle (23), wherein the receptacle (23) of the second guide fitting (20) is preferably arranged in the extension of the second longitudinal slot (27).

12. Sliding door comprising at least two door leaves (1, 2) that can be slid in parallel planes and a guiding device according to any one of the preceding claims, wherein the first guide fitting (10) is fastened to the inner side of an inside-running door leaf (1) and the second guide fitting (20; 20') is fastened to the inner side of an outside-running door leaf (2).

13. Sliding door according to claim 12, **characterized in that** the inner side of the inside-running door leaf (1) comprises at the same height a first screw (19a) which is arranged, in particular latched, in the receptacle (13) of the first guide fitting (10), and a second screw (19b) on which the transverse slot (17) of the first guide fitting (10) is guided such that it can be moved, in particular pivoted between a lower unlocking position and an upper end position.

14. Sliding door according to claim 12 or 13, **characterized in that** the inner side of the outside-running door leaf (2) comprises at the same height a first screw (29a) that is arranged, in particular latched, in the receptacle (23) of the second guide fitting (20; 20') and a second screw (29b) on which the transverse slot (26) of the second guide fitting (20) is guided such that it can be moved, in particular pivoted between a lower unlocking position and an upper end position.

15. Sliding door according to any one of the claims 12 to 14, **characterized in that** the guide fittings (10, 20; 20') are aligned parallel to the lower edge of the door leaves (1, 2) in their latched end position.

## Revendications

1. Dispositif de guidage destiné à une porte coulissante munie d'au moins deux battants (1, 2) aptes à coulisser dans des plans parallèles, comprenant
une première ferrure de guidage (10) configurée en U, qui est conçue pour être fixée à un battant (1) de la porte s'étendant intérieurement et inclut une aile médiane (11a) ; une aile latérale (11b) de grande longueur, qui est prévue pour être fixée audit battant (1) de la porte s'étendant intérieurement et est dotée d'une fente de guidage (12) configurée en T et, à l'une des faces extrêmes, d'un logement (13) ouvert dans une zone marginale ; ainsi qu'une aile latérale (11c) de longueur moindre, prévue pour guider ledit battant (1) de la porte s'étendant intérieurement, sachant que la fente de guidage (12) comporte un trou de serrure (15) et une entaille longitudinale (14) qui s'étend à peu près parallèlement à l'aile médiane (11a) et débouche, par son extrémité tournée à l'opposé du logement (13), dans une entaille transversale (17) constituée d'une première région (17a) s'éloignant de ladite aile médiane (11a), et d'une seconde région (17b) pointant vers ladite aile médiane (11a) et pourvue d'un logement extrême d'encliquetage (18) ; et/ou
une seconde ferrure de guidage (20 ; 20') configurée en U, qui est conçue pour être fixée à un battant (2) de la porte s'étendant extérieurement et inclut une aile médiane (21a) ; une aile latérale (21b) de grande longueur, qui est prévue pour être fixée audit battant (2) de la porte s'étendant extérieurement et est dotée d'une fente de guidage (22 ; 22') configurée en L et, à l'une des faces extrêmes, d'un logement (23) ouvert dans une zone marginale ; ainsi qu'une aile latérale (21c) de longueur moindre, prévue pour guider ledit battant (2) de la porte s'étendant extérieurement, sachant que la fente de guidage (22 ; 22') comporte un trou de serrure (25), ainsi qu'au moins une entaille longitudinale (24) qui s'étend à peu près parallèlement à l'aile médiane (21a), et une entaille transversale (26) dans laquelle débouche, par son extrémité tournée à l'opposé du logement (23), ladite entaille longitudinale (24) qui s'éloigne de ladite aile médiane (21a) et est pourvue d'un logement d'encliquetage (28 ; 28').

2. Dispositif de guidage selon la revendication 1, **caractérisé par le fait que**, dans la première ferrure de guidage (10), le trou de serrure (15) est situé à l'extrémité de l'entaille longitudinale (14) qui pointe vers le logement (13).

3. Dispositif de guidage selon la revendication 1 ou 2, **caractérisé par le fait que**, dans la première ferrure de guidage (10), le logement (13) se trouve dans le prolongement de l'entaille longitudinale (14).

4. Dispositif de guidage selon l'une des revendications précédentes, **caractérisé par le fait que**, dans la première ferrure de guidage (10), l'entaille transversale (17) est conçue pour assurer un guidage curviligne forcé exempt de jeu, dédié à une vis (19b), l'évidement (13) étant réalisé, de préférence, en tant que logement d'encliquetage exempt de jeu, dévolu à une vis (19a), ou en tant qu'évidement non exempt de jeu et destiné à ladite vis (19a).

5. Dispositif de guidage selon l'une des revendications 1 à 3, **caractérisé par le fait que**, dans la première ferrure de guidage (10), l'évidement (13) est réalisé en tant que logement d'encliquetage exempt de jeu, affecté à une vis (19a).

6. Dispositif de guidage selon la revendication 5, **caractérisé par le fait que** l'entaille transversale (17) est conçue pour assurer un guidage curviligne forcé exempt de jeu, assigné à une vis (19b), ou un guidage non exempt de jeu et dédié à ladite vis (19b).

7. Dispositif de guidage selon l'une des revendications précédentes, **caractérisé par le fait que**, dans la seconde ferrure de guidage (20 ; 20'), le trou de serrure (25) est situé à l'extrémité de l'entaille longitudinale (24) qui pointe vers le logement (23).

8. Dispositif de guidage selon l'une des revendications précédentes, **caractérisé par le fait que**, dans la seconde ferrure de guidage (20; 20'), l'entaille transversale (26) est conçue pour assurer un guidage curviligne forcé exempt de jeu, dévolu à une vis (29b), l'évidement (23) étant réalisé, de préférence, en tant que logement d'encliquetage exempt de jeu, destiné à une vis (29a), ou en tant qu'évidement non exempt de jeu et dédié à ladite vis (29a).

9. Dispositif de guidage selon l'une des revendications 1 à 7, **caractérisé par le fait que**, dans la seconde ferrure de guidage (20 ; 20'), l'évidement (23) est réalisé en tant que logement d'encliquetage exempt de jeu, affecté à une vis (29a), l'entaille transversale (26) étant conçue, de préférence, pour assurer un guidage curviligne forcé exempt de jeu, destiné à une vis (29b), ou un guidage non exempt de jeu et dévolu à ladite vis (29b).

10. Dispositif de guidage selon l'une des revendications précédentes, **caractérisé par le fait que**, dans la seconde ferrure de guidage (20'), le logement d'encliquetage (28') est formé par une zone resserrée de l'entaille transversale (26).

11. Dispositif de guidage selon l'une des revendications 1 à 9, **caractérisé par le fait que**, dans la seconde ferrure de guidage (20), le logement d'encliquetage (28) est situé dans une seconde entaille longitudinale (27) qui s'étend à peu près parallèlement à l'aile médiane (21a), et débouche dans l'entaille transversale (26) par son extrémité tournée à l'opposé du logement (23), sachant de préférence que, dans ladite seconde ferrure de guidage (20), ledit logement (23) se trouve dans le prolongement de ladite seconde entaille longitudinale (27).

12. Porte coulissante équipée d'au moins deux battants (1, 2) aptes à coulisser dans des plans parallèles, et d'un dispositif de guidage conforme à l'une des revendications précédentes, la première ferrure de guidage (10) et la seconde ferrure de guidage (20; 20') étant fixées, respectivement, à la face interne d'un battant (1) de la porte s'étendant intérieurement, et à la face interne d'un battant (2) de ladite porte qui s'étend extérieurement.

13. Porte coulissante selon la revendication 12, **caractérisée par le fait que** la face interne du battant (1) de ladite porte qui s'étend intérieurement comprend, à une même hauteur, une première vis (19a) située, notamment encliquetée dans le logement (13) de la première ferrure de guidage (10), et une seconde vis (19b) sur laquelle ladite première ferrure de guidage (10) peut être mue et notamment guidée à pivotement, par son entaille transversale (17), entre un emplacement inférieur de déverrouillage et un emplacement supérieur extrême.

14. Porte coulissante selon la revendication 12 ou 13, **caractérisée par le fait que** la face interne du battant (2) de ladite porte qui s'étend
extérieurement comprend, à une même hauteur, une première vis (29a) située, notamment encliquetée dans le logement (23) de la seconde ferrure de guidage (20 ; 20'), et une seconde vis (29b) sur laquelle ladite seconde ferrure de guidage (20) peut être mue et notamment guidée à pivotement, par son entaille transversale (26), entre un emplacement inférieur de déverrouillage et un emplacement supérieur extrême.

15. Porte coulissante selon l'une des revendications 12 à 14, **caractérisée par le fait que** les ferrures de guidage (10, 20; 20') sont orientées, dans leur position extrême encliquetée, parallèlement à l'arête inférieure des battants (1, 2) de ladite porte.
